# FASCICULE DE BREVET EUROPEEN

(11) **EP 0 398 790 B1**
(45) Date de publication et mention de la délivrance du brevet: **20.10.1993**
(21) Numéro de dépôt: 90401257.2
(22) Date de dépôt: 11.05.1990
(51) Int. Cl.: B65D 81/04

(54) **Dispositif en polystyrène expansé pour le maintien et/ou la protection d'objets à l'encontre de chocs**
Vorrichtung aus formgeschäumtem Polystyrol für den Schutz von Objekten gegen Stösse
Expanded polystyrene device for preserving and/or protecting objects against shocks

(30) Priorité: 12.05.1989 FR 8906237
(43) Date de publication de la demande: 22.11.1990
(73) Titulaire: ISOBOX TECHNOLOGIES, F-92500 Rueil Malmaison (FR)
(72) Inventeur: Barbarit, André, F-94120 Fontenay s/Bois (FR)
(74) Mandataire: Orès, Bernard

(56) Documents cités:
- FR-A- 2 609 695

## Description

L'invention a pour objet un dispositif de protection et/ou de maintien d'objet en polystyrène expansé ou en un matériau d'un type analogue constitué par l'assemblage d'au moins deux éléments ayant chacun une partie conformée suivant un peigne dont les dents sont munies de moyens qui permettent la réunion des deux dits éléments entre eux par simple rapprochement et emboîtement d'une partie en peigne d'un élément dans la partie en peigne de l'autre élément.

On utilise déjà, de longue date, des profilés de polystyrène expansé pour maintenir et/ou protéger à l'encontre des chocs des objets fragiles, qu'il s'agisse d'appareils, de pièces de machines, ou encore de meubles ou parties constitutives de meubles. Quel que soit le domaine d'application, mais en particulier dans celui de l'industrie du meuble, les profilés de protection et/ou de maintien à base de polystyrène expansé sont fréquemment conformés suivant des gouttières, à section droite en U, enfermées dans un suremballage en film de matière plastique thermo-rétractable. Ces profilés doivent être réalisés suivant des largeurs et des longueurs variables adaptées à chacun des meubles ou produits à protéger et le fabricant de gouttières doit alors réaliser ou prévoir autant de moules de fabrication que d'éléments ayant des cotes différentes ce qui, bien entendu, est d'un coût important d'une part, exige des aires de stockage et d'entretien également importantes, d'autre part et, en outre, ne peut pas être mis en oeuvre pour la protection ou l'emballage de petites séries d'objets pour lesquels le prix de la fabrication de l'outillage ne serait pas amorti.

On a déjà également proposé,dans FR-A-2 609 695, un dispositif comprenant au moins deux paires de barreaux complémentaires en forme de cornières, disposés l'un au-dessus de l'autre pour former un élément de protection de section en U susceptible d'être emboîté sur l'un des bords du ou des objets à emballer, ces deux barreaux étant assemblés du fait de l'imbrication de dents saillantes complémentaires prévues sur l'un et l'autre de ceux-ci, et étant pourvus, à leurs extrémités, de languettes de retenue susceptibles d'être éventuellement éliminées. Avec un tel dispositif, un mouvement d'écartement des barreaux dans la direction longitudinale supprime l'assemblage relatif, de sorte qu'existe le risque de voir se défaire le dispositif de protection en cas de manipulation défectueuse après qu'il a été mis en place sur un objet à protéger mais avant que l'assemblage ait été introduit dans une boîte en carton ou après qu'il en a été extrait.

C'est, par conséquent, un but général de l'invention de fournir des moyens permettant de pallier l'inconvénient rapporté ci-dessus des dispositifs connus de protection et/ou de maintien d'objets en polystyrène expansé.

Un dispositif de protection et/ou de maintien d'objet en polystyrène expansé ou en un matériau analogue constitué par l'assemblage d'au moins deux éléments ayant chacun une partie conformée suivant un peigne dont les dents sont munie de moyens qui permettent la réunion et le maintien entre eux des deux dits éléments par simple rapprochement et emboîtement d'une partie en peigne d'un élément dans la partie en peigne de l'autre est caractérisé, selon l'invention, en ce que pour le maintien des deux dits éléments entre eux à l'encontre d'une séparation éventuelle par déplacement dans une direction opposée à celle ayant provoqué leur réunion l'assemblage fait application de reliefs ménagés, de fabrication même lors du moulage ou par façonnage ultérieur, sur les faces latérales des dents de peigne qui sont transversales à la direction longitudinale de l'élément et qui sont destinées à coopérer entre elles de deux éléments adjacents.

Dans un mode d'exécution de cette réalisation, les reliefs sont des ondulations dont le pas est choisi pour permettre l'obtention d'un dispositif de protection et/ou de maintien adapté à la plupart des objets avec lesquels il doit coopérer.

Dans un autre mode d'exécution, les reliefs sont des stries dont la section droite est quelque peu en lame de scie ou en "arête de poisson".

Le pas des dents de peigne de chaque élément est choisi en fonction des desiderata de la pratique et, en tout état de cause, de manière à permettre à la fois l'assemblage des objets de petite largeur d'une part et, d'autre part, garantir la rigidité souhaitée du dispositif.

Dans une autre forme de réalisation, l'assemblage fait application de l'élasticité du matériau qui les constitue et de la forme même des dents qui, vues en plan, présentent une légère contre-dépouille sur chacune de leurs faces destinées à coopérer avec les faces conjuguées d'un élément adjacent.

Dans une forme de réalisation préférée, chaque élément a sensiblement la forme d'une cornière, à section droite en L, dont l'une des branches présente les dents d'assemblage à l'autre cornière et dont l'autre branche est pleine, le dispositif ayant ainsi, après réunion des éléments entre eux, sensiblement une forme de gouttière à section droite en U.

De bons résultats ont été obtenus avec des éléments d'une longueur unitaire d'environ 1200 mm, d'une épaisseur de 25 mm et avec des dents et des espaces interdentaires d'une larguer de 40 à 60 mm.

L'invention sera bien comprise par la description qui suit, faite à titre d'exemple et en référence au dessin annexé sur lequel :
la figure 1 est une vue schématique en perspective d'un élément de dispositif selon l'invention ;
la figure 2 est une vue en plan d'un dispositif après assemblage de plusieurs éléments ;
la figure 3 est une vue en coupe selon la ligne III-III de la figure 2 ;
les figures 4 à 6 sont des vues schématiques partielles de variantes de réalisations d'éléments constitutifs d'un dispositif selon l'invention.

On se réfère d'abord aux figures 1 à 3 qui illustrent un dispositif 10 en polystyrène expansé ou en un matériau analogue pour le maintien et/ou la protection d'objets, notamment à l'encontre des chocs et qui, dans la forme de réalisation décrite et représentée, est une gouttière à ailes 11 et 12 réunies par une âme transversale 13 conférant à l'ensemble une section droite en U qui coiffe la tranche T de l'objet O à maintenir ou protéger.

Conformément à l'invention, le dispositif 10 résulte de l'assemblage entre eux d'au moins deux éléments e₁ et e₂ en forme générale de cornière, à section droite en L, dont une branche 11, 12 est pleine et dont l'autre est conformée suivant un peigne dont les dents sont référencées 15₁, 15₂, 15₃,...etc pour l'élément e₁ et 16₁, 16₂, 16₃,...etc pour l'élément e₂, respectivement, les dents 15 et 16 étant munies de moyens qui permettent le maintien après assemblage entre eux des éléments comme e₁ et e₂ par simple rapprochement et emboîtement des dents de l'un des éléments dans les intervalles inter-dentaires de l'autre élément, comme bien visible sur les figures 2 et 3, l'emboîtement étant facilité par les chanfreins ménagés aux extrémités libres des dents.

Dans une première réalisation, les dents 15 et 16 des éléments e₁ et e₂, respectivement, sont munies sur leurs faces transversales à la direction longitudinale des éléments, comme montrées en 17 et 18 pour l'élément e₁ et en 19 et 20 pour l'élément e₂, de reliefs obtenus lors de la fabrication même par moulage des éléments ou, en variante, par façonnage après moulage.

Dans un premier mode d'exécution, les reliefs forment, sur les faces comme 17, 18, 19 et 20 des dents des éléments, des stries régnant sur toute la hauteur h des dents et dont la section droite est quelque peu en lame de scie ou en arête de poisson, comme bien montré sur la figure 4 où l'on a marqué par p le pas des stries et par d leur profondeur.

Dans le mode d'exécution montré sur la figure 5, les dents 15, 16 de chaque élément e₁ et e₂ présentent sur leurs faces transversales à la direction longitudinale de l'élément des ondulations régulières dont le pas est également marqué en p et la profondeur en d.

Dans la réalisation montrée sur la figure 6, les dents 15, 16 de chaque élément e₁ et e₂ présentent sur chacune de leur face transversale à la direction longitudinale une légère contre-dépouille illustrée schématiquement sur la figure par l'angle α existant entre la face transversale de la dent et la normale à la direction longitudinale des éléments, lesquels sont assemblés en tirant parti de l'élasticité du matériau qui les constitue.

Quels que soient les moyens mis en oeuvre pour l'assemblage entre eux des éléments e₁ et e₂, on comprend aisément que la largeur de l'âme 13 du dispositif en U peut être réglée pour obtenir un profil propre à être associé à chaque objet O en fonction de l'épaisseur i de celui-ci, simplement en emboîtant plus ou moins totalement ou profondément les dents d'un élément dans les intervalles inter-dentaires de l'autre.

Bien que l'invention ait été décrite en référence à un dispositif de maintien et/ou de protection à section droite en U, on comprend qu'elle peut être mise en oeuvre pour la fabrication de toute autre forme de dispositif par exemple des "coins" obtenus par assemblage de deux éléments à peignes en forme d'équerres.

Dans le cas de gouttières, de bons résultats ont été obtenus avec des éléments en polystyrène expansé d'une densité de 28 g/l moulés en éléments unitaires de cornières en L d'une longueur de 1200 mm, d'une épaisseur de 25 mm, d'un pas de dents l de 40 à 60 mm et d'une épaisseur d'ailes de 10 mm. Dans de tels éléments, le pas p a été choisi égal à 5 mm, la profondeur d dans le cas de stries en arêtes de poisson ayant une valeur de 2,5 mm (figure 4) tandis que pour un même pas de 5 mm, la profondeur d dans le cas des ondulations n'était que de 1,5 mm (figure 5).

De tels éléments, assemblés tête-bêche et décalés, par exemple, de 600 mm, puis tronçonnés, permettent ainsi la réalisation d'éléments de longueur souhaitée, en fonction des desiderata de la pratique et dont l'ouverture correspondant à la dimension i des objets à protéger et/ou maintenir peut varier par pas de 5 mm, de 35 à 50 mm, puis de 55 à 90 mm, puis de 95 à 165 mm.

Pour de grandes longueurs de dispositifs, l'invention fait application de plus de deux éléments, par exemple d'éléments supplémentaires comme l'élément e₃, figure 2, relié à l'élément e₂ par un tenon comme 25 régnant sur l'aile 12 et une partie d'une dent.

## Revendications

1. Dispositif de protection et/ou de maintien d'objet en polystyrène expansé ou en matériau analogue constitué par l'assemblage d'au moins deux éléments (e₁, e₂) ayant chacun une partie conformée suivant un peigne dont les dents (15, 16) sont munies de moyens qui permettent la réunion et le maintien entre eux des deux dits éléments (e₁, e₂) par simple rapprochement et emboîtement d'une partie en peigne d'un élément dans la partie en peigne de l'autre, caractérisé en ce que pour le maintien des deux dits éléments (e₁, e₂) entre eux à l'encontre d'un séparation éventuelle par déplacement dans une direction opposée à celle ayant provoqué leur réunion l'assemblage fait application de reliefs ménagés, de fabrication même lors du moulage ou par façonnage ultérieur, sur les faces latérales (17, 18 ; 19, 20) des dents (15, 16) de peigne qui sont transversales à la direction longitudinale de l'élément et qui sont destinées à coopérer entre elles de deux éléments (e₁, e₂) adjacents.

2. Dispositif selon la revendication 1, caractérisé en ce que les reliefs sont des ondulations (figure 5).

3. Dispositif selon la revendication 1, caractérisé en ce que les reliefs sont des stries dont la section droite est quelque peu en lame de scie ou en arête de poisson (figure 4).

4. Dispositif selon la revendication 1, caractérisé en ce que l'assemblage de deux éléments (e₁, e₂) fait application de l'élasticité du matériau qui les constitue et de la forme des dents qui, vues en plan, présentent une légère contre-dépouille (α) sur chacune de leurs faces latérales destinées à coopérer avec les faces latérales conjuguées d'un élément adjacent (figure 6).

5. Dispositif selon l'une quelconque des revendications précédentes, caractérisé en ce que chaque élément (e₁, e₂) a sensiblement la forme d'une cornière, à section droite en L, dont l'une des branches présente les dents (15, 16) d'assemblage à l'autre cornière comportant les moyens de maintien des deux éléments entre eux et dont l'autre branche est pleine, le dispositif ayant ainsi, après assemblage, sensiblement une forme de gouttière, à section droite en U.

6. Dispositif selon la revendication 5, caractérisé en ce qu'il est réalisé à partir d'éléments (e₁, e₂) d'une longueur unitaire d'environ 1200 mm, d'une épaisseur de 25 mm, et avec des dents et des espaces interdentaires d'une largeur de 40 à 60 mm.

## Patentansprüche

1. Vorrichtung aus geschäumtem Polystyrol oder aus einem analogen Material zum Schutz und/oder zum Halten eines Gegenstandes, die aus dem Verbund von mindestens zwei Elementen (e₁, e₂) gebildet wird, von denen jedes einen, einem Kamm entsprechenden Abschnitt besitzt, dessen Zähne (15, 16) mit Mitteln versehen sind, die den Zusammenschluß der besagten beiden Elemente (e₁, e₂) und das gegenseitige Halten mittels einfacher Annäherung und Ineinandergreifen eines kammartigen Abschnittes eines Elements in den kammartigen Abschnitt des anderen ermöglichen, dadurch gekennzeichnet, daß der Verbund der zwei besagten Elemente (e₁, e₂) zum gegenseitigen Halten gegen eine eventuelle Trennung durch Verschiebung in eine Richtung, die derjenigen, die ihr Ineinandergreifen verursacht hat, entgegengesetzt ist, Reliefs verwendet, die bei der Herstellung durch Formgebung selbst oder durch spätere Bearbeitung auf den Seitenflächen (17, 18 ; 19, 20) der Zähne (15, 16) des Kammes, die quer zur Längsrichtung des Elementes stehen, ausgespart sind und die dazu vorgesehen sind, die beiden benachbarten Elemente (e₁, e₂) zusammenzuhalten.

2. Vorrichtung gemäß Anspruch 1, dadurch gekennzeichnet, daß die Reliefs wellenförmig sind (Abbildung 5).

3. Vorrichtung gemäß Anspruch 1, dadurch gekennzeichnet, daß die Reliefs Rillen sind, deren Querschnitt ein wenig wie ein Sägeblatt oder eine Fischgräte ist (Abbildung 4).

4. Vorrichtung gemäß Anspruch 1, dadurch gekennzeichnet, daß der Verbund der beiden Elemente (e₁, e₂) die Elastizität des Materials, aus dem sie bestehen, und die Form der Zähne, die in der Ebene gesehen eine leichte Querneigung (α) auf jeder ihrer Seitenflächen besitzen, die dafür vorgesehen sind, mit den konjugierten Seitenflächen eines benachbarten Elements zusammenzuwirken, verwendet (Abbildung 6).

5. Vorrichtung gemäß einem der vorherigen Ansprüche, dadurch gekennzeichnet, daß jedes Element (e₁, e₂) ungefähr die Form eines Winkels mit einem Querschnitt in Form eines L besitzt, dessen einer Schenkel die Zähne (15, 16) des Verbundes zum anderen Winkel aufweist und der die Mittel der beiden Elemente zum gegenseitigen Halten umfaßt und dessen zweiter Schenkel eben ist, wobei die Vorrichtung also nach dem Zusammenbau etwa Rinnenform mit U-förmigem Querschnitt besitzt.

6. Vorrichtung gemäß Anspruch 5, dadurch gekennzeichnet, daß sie aus Elementen (e₁, e₂) mit einer einheitlichen Länge von etwa 1200 mm, einer Dicke von 25 mm und mit Zähnen und Zwischenräumen zwischen den Zähnen in einer Größe zwischen 40 und 60 mm hergestellt wird.

## Claims

1. Device for protecting and/or supporting an article made of expanded polystyrene or of a similar material consisting of the assembly of at least two members (e₁, e₂) each having a part shaped like a comb whose teeth (15, 16) are provided with means which make possible the joining and maintaining together of two of the said members (e₁, e₂) merely by bringing close and interlocking a comb-shaped part of one member and the comb-shaped part of the other, characterized in that in order to hold the said two members (e₁, e₂) together against a possible separation by movement in a direction opposite to that which has brought about their junction, the assembly makes use of arranged reliefs, manufactured at the same time as the moulding or by subsequent shaping, on the side faces (17, 18 ; 19, 20) of the comb teeth (15, 16) which are transverse to the lenthwise direction of the member and which are intended to interact with each other on two adjacent members (e₁, e₂).

2. Device according to Claim 1, characterized in that the reliefs are corrugations (Figure 5).

3. Device according to Claim 1, characterized in that the reliefs are ridges whose cross-section is slightly like a saw blade or a fishbone (Figure 4).

4. Device according to Claim 1, characterized in that the assembly of two members (e₁, e₂) makes use of the elasticity of the material of which they are made and of the shape of the teeth which, seen from above, have a slight undercut (α) on each of their side faces intended to interact with the conjugate side faces of an adjacent member (Figure 6).

5. Device according to any one of the preceding claims, characterized in that each members (e₁, e₂) is substantially in the shape of an L-crosssectioned angle piece one of whose arms has the teeth (15, 16) for assembly with the other angle piece comprising means for holding the two members together and whose other arm is solid, the device thus being, after assembly, substantially in the shape of a U-crosssectionned gutter.

6. Device according to claim 5, characterized in that it is made from members (e₁, e₂) with a unit length of approximately 1200 mm, a thickness of 25 mm and with teeth and intertooth spaces from 40 to 60 mm in width.
